# EUROPÄISCHE PATENTSCHRIFT

(11) **EP 0 037 096 B1**
(45) Veröffentlichungstag und Bekanntmachung des Hinweises auf die Patenterteilung: **06.06.1984**
(21) Anmeldenummer: 81102326.6
(22) Anmeldetag: 27.03.1981
(51) Int. Cl.: B26F 1/40, B31D 1/02

(54) **Vorrichtung nach Art einer Stanze oder Presse**
Device working like a stamp or press
Dispositif travaillant comme une poinçonneuse ou une presse

(30) Priorität: 31.03.1980 DE 3012486
(43) Veröffentlichungstag der Anmeldung: 07.10.1981
(73) Patentinhaber: Schulz, Jürgen, D-1000 Berlin 44 (DE)
(72) Erfinder: Schulz, Jürgen, D-1000 Berlin 44 (DE)
(74) Vertreter: Koscholke, Gotthold, Dr.-Ing.

## Beschreibung

Die Erfindung bezieht sich auf eine Keilpresse gemäß dem ersten Teil des Anspruchs 1. Eine solche Keilpresse ist durch die GB-A-780 165 bekannt.

Aus der DE-OS 2 408 939 ist eine Maschine zur Bearbeitung von Werkstücken mit hohem Druck, insbesondere Hochdruckpresse, bekannt, bei der ein das bewegliche Werkzeug bildender Kolben mittels zweier gegeneinander und auseinander verschiebbarer Keile gehoben und gesenkt wird. Zum Antrieb der Keile dient ein Schwingrad mit großer Masse und inneren exzentrischen Flächen. Diese Maschine soll in Preßvorgängen ein Werkstück verformen, wobei eine kurze Kontaktzeit erreicht werden soll, um die Werkzeuge vor zu hohem Temperaturanstieg zu schützen und einen Wärmeverlust des Werkstückes zu vermeiden. Es handelt sich somit um die Warmverformung von metallischen Werkstücken.

Weiterhin ist aus der GB-PS 780 165 eine Maschine zur Bearbeitung von Metallblech bekannt, bei der ein mit einem Werkzeug versehener Maschinenteil mittels eines querverschiebbaren Keiles, der durch einen Hydraulikzylinder hin und her bewegbar ist, in Richtung auf einen feststehenden Maschinenteil anhebbar und absenkbar ist. Der querverschiebbare Keil ist auf der Oberseite und auf der Unterseite von geneigten Flächen begrenzt, denen entsprechend geneigte Flächen an dem beweglichen Maschinenteil und an dem unteren feststehenden Maschinenteil zugeordnet sind. Zwischen den Flächenpaaren sind jeweils Rollen angeordnet.

Schließlich ist eine Gesenkschmiedepresse als weggebundene Kurbelpresse bekannt (DE-AS 1 265 548), die einen vom Kurbelzapfen der Kurbelwelle über eine Druckstange horizontal bewegbaren Antriebskeil für einen Stößel aufweist. Der Antriebskeil ist durch Leisten mit dem Stößel einerseits und dem Maschinenrahmen andererseits verklammert. Das Kurbelzapfenlager ist mit einer Exzenterbüchse versehen, die mittels eines Schneckentriebs drehbar ist. Dadurch läßt sich die Grundstellung des Antriebskeiles relativ zum Stößel und somit die Lage des am Stößel befindlichen oberen Werkzeuges relativ zu einem auf dem Maschinenrahmen befestigten unteren Werkzeug verändern. Es ist außerdem eine druckmittelbetätigte Verstelleinrichtung vorgesehen, um vor der letzten Schmiedeoperation eine Verlagerung des Hubes um das Maß der Auffederung der Presse zur Durchführung des Kalibriervorganges vornehmen zu können.

Bei spanabhebenden Werkzeugmaschinen sind für Schlittenbewegungen Längsführungen mit Wälzlagern bekannt, wobei die Laufbahnen eine ausreichende Härte haben müssen (D. H. Bruins »Werkzeuge und Werkzeugmaschinen für die spanende Metallverarbeitung«, Carl HanserVerlag München 1965).

Für verschleißbeanspruchte metallische Gußkörper ist vorgeschlagen worden (DE-GM 7326661), in das Gußeisen Hartstoffteilchen, z. B. Sinterhartmetallkörner, mit Abstand voneinander so einzugießen, daß sie zum größten Teil vom Gußeisen umklammert sind, während ein kleiner restlicher Teil frei über die Gußwerkstoff-Oberfläche hinausragt. Der Flächenanteil der Hartstoffteilchen, projiziert auf die Verschleißfläche, soll etwa 5% bis 50% betragen, also höchstens die Hälfte der gesamten Fläche ausmachen. Es handelt sich ausschließlich um einen Verschleißschutz als Ersatz für eine Panzerung durch eine Auftragsschweißung. Genauigkeitsansprüche können damit nicht erfüllt werden.

Es gibt zahlreiche Fälle, in denen Arbeitsvorgänge mittels eines gradlinig auf ein zu bearbeitendes Material hin und von diesem weg bewegbaren Werkzeuges durchzuführen sind, wobei die Forderung besteht, daß der Hub bzw. die Endposition des Werkzeuges bei Vollendung des Arbeitshubes sehr genau eingehalten werden muß. Dies gilt insbesondere für die Fertigung von Haftetiketten. Dabei befindet sich auf einer Trägerbahn aus Papier oder Kunststoff eine selbstklebende Schicht und eine Werkstoffbahn, aus der die Etiketten gefertigt werden sollen. Beim Ausstanzen der Etikettenform soll dabei nur diese Werkstoffbahn mit der Kleberschicht, nicht aber die Trägerbahn durchstanzt werden. Wegen der außerordentlich geringen Dicke einer solchen Bahn hat die Einhaltung dieser Forderung bisher große Schwierigkeiten bereitet. Das genannte Beispiel steht dabei für andere Fälle, in denen es ebenfalls auf hohe Genauigkeit bei einer Bearbeitungsoperation mit geradlinig bewegtem Werkzeug ankommt.

Aufgabe der Erfindung ist es, bestehende Unzulänglichkeiten, Nachteile und Schwierigkeiten zu überwinden und eine Keilpresse zu schaffen, mit der sich hohe Genauigkeitsanforderungen hinsichtlich des Arbeitsvorganges auf zweckmäßige und verhältnismäßig einfache Weise erfüllen lassen. Die Erfindung strebt dabei auch eine vorteilhafte Ausbildung der Vorrichtung im einzelnen und bei den zu ihr gehörenden Elementen an. Weitere Probleme, mit denen sich die Erfindung befaßt, ergeben sich aus der jeweiligen Erläuterung der aufgezeigten Lösung.

Die Erfindung kennzeichnet sich durch die im Anspruch 1 angegebenen Merkmale.

Dadurch, daß die Bewegungsflächen aus den in ihren Einzelheiten und ihrem Aufbau noch zu erläuternden Hartkörper-Flächen gebildet werden, ist es möglich, einen verschiebbaren Keilkörper zur Erzeugung der Arbeitsbewegung vorzusehen. Die Hartkörper-Flächen lassen sich mit einer solchen Genauigkeit und Ebenheit herstellen, daß dadurch im Zusammenwirken mit dem Keilkörper eine hohe Präzision der Vorrichtung und somit auch eine hohe Arbeitsgenauigkeit erzielt wird.

Die Hartkörper-Flächen können unmittelbar aufeinander gleiten. Vorteilhaft sind jedoch zwischen den Bewegungsflächen Wälzkörperanordnungen vorgesehen, insbesondere in der Ausführung als Nadellager od. dgl. mit entsprechenden Käfigen aus Kunststoff, wie sie an sich bekannt sind, so daß keine gleitende Reibung vorhanden ist.

Bei der Erfindung ist es nicht erforderlich, für die miteinander zusammenwirkenden Teile, etwa für den Keilkörper und für den beweglichen Maschinenteil, Werkstoffe vorzusehen, die sich härten lassen. Vielmehr können hierfür auch andere und vor allem leichte Werkstoffe verwendet werden. So können erfindungsgemäß der Keilkörper und/oder der bewegliche Maschinenteil sogar aus Aluminium oder einer Leichtmetall-Legierung bestehen, was den Vorteil hat, daß die Größe der zu bewegenden Massen verringert wird.

In weiterer Ausgestaltung der Vorrichtung sieht die Erfindung vor, daß das Werkzeug an dem es tragenden Teil ebenfalls auf einer Hartkörper-Fläche befestigt ist und/oder daß der dem Werkzeug gegenüberliegende Maschinenteil auch durch eine Hartkörper-Fläche gebildet ist. Dies trägt weiterhin zur Erhöhung der Genauigkeit der Vorrichtung und des Arbeitens derselben bei.

Für die Hin- und Herbewegung des Keilkörpers läßt sich vorteilhaft ein Kurventrieb vorsehen, z. B. ein Exzentertrieb.

Dem beweglichen Maschinenteil ist vorteilhaft eine Justiervorrichtung zugeordnet. Diese läßt sich besonders zweckmäßig so ausbilden, daß der bewegliche Maschinenteil zu seiner genauen Einstellung parallel zur Bewegungsrichtung des Keilkörpers verschiebbar ist und dadurch in der Richtung der Arbeitsbewegung verstellt wird. Zur Einstellung kann insbesondere ein Exzentertrieb dienen.

Weitere Einzelheiten, Merkmale und Vorteile der Erfindung ergeben sich aus der nachstehenden Erläuterung von Ausführungsbeispielen, aus der zugehörigen Zeichnung und aus den Ansprüchen. Es zeigt
Fig. 1 eine Vorrichtung gemäß der Erfindung, teilweise im Schnitt nach der Linie I-I in Fig. 2,
Fig. 2 eine Draufsicht auf die Vorrichtung nach Fig. 1,
Fig. 3 einen Schnitt durch eine Hartkörper-Fläche nach der Linie 111-111 in Fig. 4,
Fig. 4 eine Draufsicht auf einen Teil der Hartkörper-Fläche,
Fig. 5 einen der Fig. 3 entsprechenden Schnitt bei einer abgewandelten Ausführung und
Fig. 6 einen Ausschnitt aus einer Hartkörper-Fläche in größerem Maßstab.

Die in den Fig. 1 und 2 dargestellte Vorrichtung weist einen Untersatz 1, einen mit diesem durch eine Reihe von Schraubenbolzen 2 oder entsprechenden starren Verbindungselementen fest verbundenen Kopfteil 3 und einen relativ zu dem letzteren im Sinne des Pfeiles P1 in Fig. 1 auf und ab bewegbaren Maschinenteil 4 auf. Der letztere führt also eine Bewegung aus, wie sie zur Durchführung eines Preß-, Schneid-, Stanz-oder Ausstanzvorganges erforderlich ist. Insbesondere ist die Vorrichtung dazu geeignet, aus einer insgesamt mit der Ziffer 5 bezeichneten, intermittierend bewegten Bahn Teile auszustanzen, wobei es sich insbesondere um eine kombinierte Bahn haneln kann, bei der sich auf einem Träger eine selbstklebende Schicht und auf dieser eine zur Bildung von Etiketten oder ähnlichen Elementen dienende obere Lage aus Papier oder Kunststoff befindet. Der Stanzschnitt soll dabei nur die zur Bildung der Etiketten dienende Bahn und ggfs. die Kleberschicht durchtrennen, nicht aber die Trägerbahn. Dies erfordert ein äußerst genaues Arbeiten der Vorrichtung.

Zur Erzeugung der Arbeitsbewegung des beweglichen Teiles 4 dient ein Keilkörper 6, der in Richtung des Pfeiles P2 (Fig. 1) mittels eines Antriebs um einen gegebenen und vorzugsweise einstellbaren Weg hin und her verschiebbar ist. Dieser Keilkörper 6 stützt sich dabei mit einer horizontalen Unterseite auf dem Untersatz 1 ab und bewirkt mit seiner oberen Schrägfläche die Vertikalbewegung des an seiner Unterseite mit einer entsprechenden Schrägfläche versehenen Teiles 4. Bei dem dargestellten Ausführungsbeispiel ist für die Bewegung des Keilkörpers 6 ein Kurventrieb vorgesehen, der zwei gleichsinnig um die Achsen 7 drehbare Kurven 8, z. B. Exzenter, aufweist, deren Umfangsflächen an Gleitstücken 9 am Keilkörper 6 anliegen. Zur Sicherung einer ständigen festen Anlage beim Umlauf der Kurven 8 dienen Zugfedern 10 oder andere geeignete Elemente. Die Kurven 8 werden gemeinsam durch einen nicht dargestellten Motor angetrieben, der sich im Untersatz befindet und zweckmäßig in seiner Drehzahl veränderbar bzw. steuerbar ist.

Um die Höhenlage des beweglichen Teiles 4 relativ zu dem feststehenden Kopfteil 3 genau einstellen zu können, je nachdem welches Material bearbeitet werden soll, ist eine Justiervorrichtung 11 vorgesehen, die zwei Exzenter 12 aufweist, welche von genauen Bohrungen in Ansätzen 13 des beweglichen Teiles 4 aufgenommen sind. Durch gleichzeitiges Drehen dieser Exzenter 12 wird der bewegliche Teil 4 um einen entsprechenden Betrag relativ zum Keilkörper 6 horizontal verschoben, wobei der infolge der geneigten Flächen zugleich eine Absenkung oder Anhebung erfährt. Wegen der durch die Schrägflächen gegebenen Übersetzung ist diese Einstellung sehr feinfühlig. Die gemeinsame Drehung der Exzenter 12 kann von einer mittels Handrad 14 zu drehenden, im Untersatz der Vorrichtung gelagerten Gewindespindel 15 erfolgen, auf der zwei Muttern 16 sitzen, an denen mit den Exzentern 12 verbundene Hebel 17 gelenkig verbunden sind.

Die als Bewegungsflächen bezeichneten Flächen, d. h. die Oberseite des Untersatzes 1 im Bereich des Keilkörpers 6, die Unter- und Oberseite des Keilkörpers 6 und die geneigte Unterseite des beweglichen Teiles 4 sind durch Hartkörper-Flächen F gebildet, zwischen denen jeweils Wälzkörperanordnungen 18 vorgesehen sind, insbesondere Nadellager oder andere für geradlinige Bewegungen geeignete Wälzlagerungen.

Die Hartkörper-Flächen F selbst sind erfindungsgemäß so ausgebildet, wie es die Fig. 3 bis 6 veranschaulichen. Bei der Ausführung nach Fig. 3 und 4 sind in einer ausgehärteten Einbettmase 22, die z. B. ein Epoxidharz oder ein Polyesterharz ist, ggfs. mit Zusatz von Bronze- oder Stahlpulver, Kugeln 21 gleicher Form und Größe gehalten, die eine Härte von z. B. 65 bis 68 Rockweil C haben. Es kann sich dabei um Kugellagerkugeln handeln. Diese Kugeln sind auf einem Teil ihrer Höhe nach dem Erhärten der Einbettmasse abgeschliffen, so daß sich eine Vielzahl von einander benachbarten Stirnflächen 23 (Fig. 4) ergibt, die in ihrer Gesamtheit die harte Oberfläche F des Elements E bilden.

Bei der Ausführung nach Fig. 3 ist unter den Kugeln 21 noch ein durch die Einbettmasse gebildeter Bereich von einer Höhe vorhanden, die dem jeweiligen Bedarfsfall entsprechend gewählt sein kann.

Bei der Ausführung nach Fig. 5, die im übrigen derjenigen nach Fig. 3 und 4 entspricht und bei der die Teile mit denselben Bezugsziffern bezeichnet sind, fehlt ein solcher unterer Bereich.

Ein Element E der erläuterten Art kann z. B. durch Kleben oder auch durch Einklemmen oder auf andere geeignete Weise an den genannten Teilen der Vorrichtung festgelegt sein.

Statt durch Einsetzen eines vorgefertigten Elements können harte Flächen F an den Teilen 4 und 6 bzw. 1 und 3 auch unmittelbar an diesen hergestellt sein. Wird z. B. Fig. 6 als Schnitt durch die Oberseite des Keilkörpers 6 entlang der Mittelebene von eingebetteten Kugeln aufgefaßt, so ist erkennbar, daß die Kugeln 21 sich auf dem Grund 24 einer Ausnehmung des Keilkörpers 6 abstützen und von einer Einbettmasse 22 umgeben sind. Nach dem Erhärten der letzteren sind die Kugeln von der ursprünglichen Höhe H (Durchmesser) auf die endgültige Höhe h durch Schleifen oder einen anderen Bearbeitungsprozeß abgetragen worden. Dadurch ergibt sich aus der Vielzahl der einzelnen Stirnflächen 23 dieser abgetragenen Kugeln 21 insgesamt die harte Fläche F, wobei die dazwischenliegenden Bereiche der Einbettmasse, die an der Oberseite noch in Erscheinung treten, gering sind. In Fig. 4 ist dies zur besseren Veranschaulichung übertrieben dargestellt. Die abgearbeitete Höhe H - h kann insbesondere im Bereich von 25% bis 50% liegen.

Es hat sich erwiesen, daß derartige Hartkörper-Flächen F mit einer außerordentlich großen Präzision und hohen Formgenauigkeit, d. h. Ebenheit, hergestellt werden können, so daß in Verbindung damit eine vorteilhafte Erzeugung der Arbeitsbewegung bei einer Vorrichtung der erläuterten Art und eine hohe Arbeitsgenauigkeit der Vorrichtung selbst erzielt wird. Mit einer solchen Vorrichtung können deshalb auch sehr schwierige Bearbeitungsprobleme, wie u. a. das Durchstanzen oder Durchtrennen eines Teiles einer Bahn aus dünnem Material, bewältigt werden.

In vorteilhafter weiterer Ausgestaltung der Vorrichtung ist auch der das Werkzeug tragende Teil, hier der feststehende Kopfteil 3, mit einer Hartkörper-Fläche F der erläuterten Art ausgestattet, so daß die Aufspannung oder Befestigung des Werkzeuges, etwa eines Bandstahl-Schnittwerkzeuges 19, mit hoher Genauigkeit möglich ist.

Des weiteren ist vorteilhaft auch der dem Werkzeug gegenüberliegende Teil, hier der bewegliche Teil 4, auf seiner dem Werkzeug zugekehrten Seite durch eine Hartkörper-Fläche F gebildet. Auf dieser kann bei der Durchführung eines Ausstanzvorganges eine Auflage aus Kupfer, Messing od. dgl. angeordnet sein.

Durch die Anordnung der Hartkörper-Flächen F ist es im übrigen nicht erforderlich, bestimmte Teile der Vorrichtung, beispielsweise den Keilkörper 6, aus einem Werkstoff von erhöhter Härte oder Festigkeit auszubilden. Vielmehr kann namentlich der Keilkörper und/oder der bewegliche Teil auch aus einem Nichteisenwerkstoff bestehen, vornehmlich einem leichten Material wie etwa Aluminium oder Aluminiumlegierung. Dadurch lassen sich u. a. auch die Massenkräfte beim Arbeiten verringern.

In weiterer vorteilhafter Ausgestaltung ist die in den Fig. 1 und 2 dargestellte Vorrichtung mit einer Schnellverstelleinrichtung 30 für den beweglichen Maschinenteil 4 ausgerüstet. Diese ermöglicht es, auf eine Kommandogabe hin den beweglichen Maschinenteil 4 ungeachtet seiner Einstellung oder Justierung für den Arbeitsvorgang um einen solchen Betrag abzusenken, daß dann beim Hin- und Hergang des Keilkörpers 6 der durch diesen nach wie vor auf und ab bewegte Maschinenteil 4 im oberen Umkehrpunkt seiner Arbeitsbewegung so tief liegt, daß die Materialbahn 5 durch das Werkzeug 19 nicht mehr gestanzt oder geschnitten wird. Dies kann in mehreren Fällen von Vorteil sein, z. B. dann, wenn ein Ende einer Bahn 5 mit dem Anfang einer neuen Bahn durch Kleben od. dgl. verbunden ist und sich dabei durch die Überlappung der Bahnteile die doppelte Dicke ergibt, was dazu führen kann, daß an dieser Stelle nicht nur eine obere, beispielsweise für Etiketten bestimmte Lage der Bahn durchtrennt wird, sondern auch eine der Trägerlagen.

Die Schnellverstelleinrichtung läßt sich in verschiedener Weise bilden. Es liegen alle Ausführungen im Rahmen der Erfindung, mit denen sich die erläuterte Wirkung erzielen läßt, insbesondere auf dem Wege einer Verschiebung des beweglichen Maschinenteiles 4 parallel zur Richtung des Pfeiles P2. Es kann eine von einer Justiervorrichtung unabhängige oder eine mit der letzteren kombinierte Einrichtung vorgesehen sein. Dies ist im Ausführungsbeispiel dargestellt. Die Gewindespindel 15 der Justiervorrichtung 11 ist insgesamt mit den Muttern 16 in axialer Richtung um einen ausreichenden Betrag verschiebbar, beispielsweise mit Hilfe eines Druckmittelzylinders 31, wobei die Kolbenstange 32 des darin verschiebbaren Kolbens 33 mit der Gewindespindel 15 über eine die Drehung der letzteren zulassende Verbindung gekuppelt ist. In der eingezeichneten Lage hat der Kolben 33 eine durch einen Anschlag od. dgl. genau definierte Endposition, wodurch die mittels des Handrades 14 bewirkte Einstellung und genaue Arbeitslage des beweglichen Maschinenteiles 4 gesichert ist. Der Kolben 33 kann in dieser Lage durch Druckmittelwirkung oder durch eine starke Feder 34 gehalten sein.

Aus dieser Position kann der Kolben 33 um seinen ganzen Hub oder auch nur einen Teil desselben durch Zuleiten eines Druckmediums zu dem Zylinder 31 über ein Ventil 35 ausgefahren werden, wobei er die Gewindespindel 15 verschiebt. Dadurch werden über die Hebel 17 die Exzenter 12 so gedreht, daß der bewegliche Maschinenteil 4 eine Verschiebung in der Größe erfährt, in Fig. 1 nach links, daß er bei der Hin- und Herbewegung des Keilkörpers 6 nur noch so weit vertikal angehoben wird, daß das Werkzeug 19 die Bahn 5 nicht mehr schneiden kann. Durch Umschalten des Ventils 35 und dadurch bewirkte Wegnahme des Druckes im Zylinder 31 kehren der Kolben 33 und alle damit verbundenen Teile wieder in die Ausgangsposition zurück, so daß die Vorrichtung normal weiterarbeitet.

Die Betätigung des Ventils 35 kann zum jeweils gewünschten Zeitpunkt von Hand erfolgen, weiterhin auch durch ein Programm oder insbesondere in Abhängigkeit vom Ansprechen eines die Bahn 5 abtastenden Fühlers 36 (Fig. 1), der z. B. in der Lage ist, eine vorübergehende Verdickung der Bahn zu erfassen und im übrigen in einer dem Fachmann bekannten Weise ausgebildet sein kann. Mit der Ziffer 37 ist in Fig. 2 ein Steuergerät bezeichnet, das auf vom Fühler 36 über eine Leitung 38 gelieferte Signale hin die Ventilbetätigung veranlaßt. Durch einen solchen Fühler 36 kann das Ventil 35 insbesondere auch mit einer durch ein Zeitglied im Steuergerät 37 bewirkten Verzögerung betätigt werden, die gerade so gewählt ist, daß der bewegliche Maschinenteil 4 zur Unterdrückung eines Schnittvorganges mittels der Einrichtung 30 verstellt wird, wenn sich die betreffende Stelle der intermittierend bewegten Bahn unter dem Werkzeug 19 befindet. Durch Folgesteuerung oder auf andere geeignete Weise kann der Teil 4 durch die Einrichtung 30 gleich anschließend wieder zurückgestellt werden, so daß der nächste Arbeitshub wieder normal durchgeführt wird. Entsprechend ist auch die Unterdrückung des Schnittvorganges im Bedarfsfall für mehrere Hübe möglich.

## Patentansprüche

1. Keilpresse zum Austanzen von flachen Objekten aus bahn- oder bogenförmigem Material, vornehmlich bei der Fertigung von Haftetiketten, mit einem Untersatz (1), einem feststehenden Maschinenteil (3) und einem relativ dazu zur Arbeitsbewegung geradlinig bewegbaren Maschinenteil (4), zwischen denen ein Werkzeug (19), namentlich ein Schnittwerkzeug, angeordnet ist, wobei zur Erzeugung der Arbeitsbewegung ein quer zur Richtung derselben mittels eines Antriebs (7, 8) hin und her verschiebbarer Keilkörper (6) zwischen dem Untersatz (1) und dem beweglichen Maschinenteil (4) vorgesehen ist, dadurch gekennzeichnet, daß die Bewegungsflächen am Keilkörper (6) und die diesen zugewandten Bewegungsflächen an den benachbarten Teilen (1, 4) von Hartkörper-Flächen (F) gebildet sind, die in einer Einbettmasse (22) eingelagerte harte Körper (21) von im Ausgangszustand kugelförmiger Gestalt aufweisen, deren ursprüngliche Höhe (H) im eingebetteten Zustand durch abtragende Bearbeitung auf eine endgültige Höhe (h) vermindert wurde, derart, daß in dem dadurch erzeugten Endzustand in einer Ebene liegende Stirnflächen der harten Körper (21) vorhanden sind.

2. Vorrichtung nach Anspruch 1, dadurch gekennzeichnet, daß zwischen den Bewegungsflächen (F) in an sich bekannter Weise Wälzkörperanordnungen (18) vorgesehen sind.

3. Vorrichtung nach einem der Ansprüche 1 und 2, dadurch gekennzeichnet, daß das Werkzeug (19) an dem es tragenden Teil (3) auf einer Hartkörper-Fläche (F) befestigt ist.

4. Vorrichtung nach einem der Ansprüche 1 bis 3, dadurch gekennzeichnet, daß der dem Werkzeug (19) gegenüberliegende Teil (4) eine Hartkörper-Fläche (F) aufweist.

5. Vorrichtung nach einem der Ansprüche 1 bis 4, dadurch gekennzeichnet, daß für die Hin-und Herbewegung des Keilkörpers (6) ein Kurventrieb (8) vorgesehen ist.

6. Vorrichtung nach einem der Ansprüche 1 bis 5, dadurch gekennzeichnet, daß der bewegliche Maschinenteil (4) mittels einer Justiervorrichtung (11) parallel zur Bewegungsrichtung (P2) des Keilkörpers (6) einstellbar ist.

7. Vorrichtung nach Anspruch 6, dadurch gekennzeichnet, daß zur Einstellung ein Exzentertrieb (12,13) vorgesehen ist.

8. Vorrichtung nach einem der Ansprüche 1 bis 7, gekennzeichnet durch eine Schnellverstelleinrichtung (30) für den beweglichen Maschinenteil (4).

9. Vorrichtung nach Anspruch 8 und einem der Ansprüche 6 und 7, dadurch gekennzeichnet, daß die Schnellverstelleinrichtung (30) mit der Justiervorrichtung (11) für den beweglichen Maschintenteil (4) kombiniert ist.

10. Vorrichtung nach einem der Ansprüche 8 und 9, dadurch gekennzeichnet, daß die Schnellverstelleinrichtung (30) ein druckmittelbetätigbares Organ (33) aufweist.

11. Vorrichtung nach einem der Ansprüche 8 bis 10, dadurch gekennzeichnet, daß die Schnellverstelleinrichtung (30) in Abhängigkeit von einem durch das zu behandelnde Material (5) beeinflußbaren Element (36) steuerbar ist.

12. Vorrichtung nach einem der Ansprüche 1 bis 11, dadurch gekennzeichnet, daß der Keilkörper (6) aus einem Nichteisenwerkstoff besteht.

13. Vorrichtung nach einem der Ansprüche 1 bis 12, dadurch gekennzeichnet, daß der bewegliche Maschinenteil (4) aus einem Nichteisenwerkstoff besteht.

## Claims

1. A wedge press for punching out flat objects from web-like or sheet-like material, in particular in the production of adhesive labels, having a support base (1), a stationary machine member (3) and a machine member (4) which is displaceable relatively thereto in a rectilinear manner to the working movement, between which members a tool (19), namely a cutting tool, is disposed, there being provided between the support base (1) and the movable machine member (4) a wedge (6) which can be moved in a reciprocatory manner by means of a drive (7, 8) transverse to the direction of the working movement in order to produce the latter, characterized in that the movement surfaces on the wedge (6) and the movement surfaces, facing these surfaces, on the adjacent members (1, 4) are formed by hard body surfaces (F) which are comprised of hard bodies (21) which are embedded in a mass (22) and, in the initial state, are spherical and whose original height (H) in the embedded state is reduced to a final height (h) by removal work in such a way that in the final state produced in this way there are end faces of the hard bodies (21) in one plane.

2. An apparatus as claimed in claim 1, characterized in that rolling bearings (18) are provided between the movement surfaces (F) in a manner known per se.

3. An apparatus as claimed in one of claims 1 and 2, characterized in that the tool (19) is secured on the member (3), bearing the latter, on a hard body surface (F).

4. An apparatus as claimed in one of claims 1 to 3, characterized in that the member (4) lying opposite the tool (19) comprises a hard body surface (F).

5. An apparatus as claimed in one of claims 1 to 4, characterized in that a cam drive (8) for the reciprocatory displacement of the wedge (6) is provided.

6. An apparatus as claimed in one of claims 1 to 5, characterized in that the displaceable machine member (4) is adjustable parallel to the direction (P2) of movement of the wedge (6) by means of an adjusting device (11).

7. An apparatus as claimed in claim 6, characterized in that an eccentric drive (12, 13) is provided for the adjustment.

8. An apparatus as claimed in one of claims 1 to 7, characterized by a rapid adjustment device (30) for the displaceable machine member (4).

9. An apparatus as claimed in claim 8 and one of claims 6 and 7, characterized in that the rapid adjustment device (30) is combined with the device (11) for the adjustment of the displaceable machine member (4).

10. An apparatus as claimed in one of claims 8 and 9, characterized in that the rapid adjustment device (30) comprises an element (33) which is actuatable by pressure means.

11. An apparatus as claimed in one of claims 8 to 10, characterized in that the rapid adjustment device (30) is controllable dependently upon an element (36) which can be influenced by the material (5) to be treated.

12. An apparatus as claimed in one of claims 1 to 11, characterized in that the wedge (6) consists of a non-ferrous material.

13. An apparatus as claimed in one of claims 1 to 12, characterized in that the displaceable machine member (4) consists of a non-ferrous material.

## Revendications

1. Presse à coin pour l'estampage d'objets plats à partier d'un matériau en forme de bande ou feuille, principalement pour la fabrication d'étiquettes adhésives, comportant un bâti (1), un élément de machine fixe (3) et un élément de machine (4) mobile en translation par rapport au précédent pour effectuer la course de travail, entre lesquels est disposé un outil (19), notamment un outil de coupe, presse dans laquelle un corps en forme de coin (6) agencé de façon à pouvoir être déplacé en va-et-vient entre le bâti (1) et l'élément de machine mobile (4) par un dispositif d'entraînement (7, 8), selon un mouvement de translation perpendiculaire à la direction de la course de travail, est prévu pour provoquer celle-ci, caractérisée en ce que les surfaces de déplacement appartenant au corps en forme de coin (6) et les surfaces de déplacement tournées vers celles-ci et appartenant aux éléments voisins (1, 4) sont constituées par des surfaces (F) en corps durs qui comportent des corps durs (21), de forme sphérique à l'état initial, pris dans une masse d'enrobage (22), dont la hauteur initiale (H) à été réduite, par usinage à abrasion à l'état enrobé, à une hauteur définitive (h) de telle sorte que, à l'état final ainsi obtenu, les faces frontales des corps durs (21) se présentent dans un plan.

2. Dispositif selon la revendication 1, caractérisé en ce que des dispositifs à corps de roulement (18) sont prévus, de façon en soi connue, entre les surfaces de déplacement (F).

3. Dispositif selon l'une des revendications 1 et 2, caractérisé en ce que l'outil (19) est fixé à l'élément (3) qui le porte, sur une surface en corps durs (F).

4. Dispositif selon l'une des revendications 1 à 3, caractérisé en ce que l'élément (4) opposé à l'outil (19) possède une surface en corps durs (F).

5. Dispositif selon l'une des revendications 1 à 4, caractérisé en ce qu'un mécanisme à manivelle (8) est prévu pour assurer le mouvement en va-et-vient du corps en forme de coin (6).

6. Dispositif selon l'une des revendications 1 à 5, caractérisé en ce que l'élément de machine mobile (4) est réglable en position parallèlement à la direction de déplacement (P₂) du corps en forme de coin (6), à l'aide d'un dispositif de réglage (11).

7. Dispositif selon la revendication 6, caractérisé en ce qu'un mécanisme à excentrique (12, 13) est prévu pour le réglage.

8. Dispositif selon l'une des revendications 1 à 7, caractérisé par un dispositif de déplacement rapide (30) pour l'élément de machine mobile (4).

9. Dispositif selon la revendication 8 et l'une des revendications 6 et 7, caractérisé en ce que le dispositif de déplacement rapide (30) est combiné au dispositif de réglage (11) pour l'élément de machine mobile (4).

10. Dispositif selon l'une des revendications 8 et 9, caractérisé en ce que le dispositif de déplacement rapide (30) comporte un organe (33) susceptible d'être actionné par un fluide sous pression.

11. Dispositif selon l'une des revendications 8 à 10, caractérisé en ce que le dispositif de déplacement rapide (30) est agencé de façon à pouvoir être commandé sous la dépendance d'un élément (36) soumis à l'influence du matériau à traiter (5).

12. Dispositif selon l'une des revendications 1 à 11, caractérisé en ce que le corps en forme de coin (6) est fait d'une matière non ferreuse.

13. Dispositif selon l'une des revendications 1 à 12, caractérisé en ce que l'élément de machine mobile (4) est fait d'une matière non ferreuse.
